# EUROPÄISCHE PATENTANMELDUNG

(11) **EP 0 103 860 A2**
(43) Veröffentlichungstag der Anmeldung: **28.03.1984**
(21) Anmeldenummer: 83109155.8
(22) Anmeldetag: 16.09.1983
(51) Int. Cl.: F24F 13/14, F24F 13/15

(54) **Lüftungsjalousie**

(30) Priorität: 17.09.1982 DE 3234519
(71) Anmelder: Robertson GAL Gesellschaft für angewandte Lufttechnik mbH, D-4052 Korschenbroich (DE)
(72) Erfinder: Morschheuser, Wilhelm Fritz, D-4006 Erkrath (DE)
(74) Vertreter: Plöger, Ulrich, Dipl.-Ing.

(57) **Zusammenfassung**

Die Erfindung bezieht sich auf eine Lüftungsjalousie mit mehreren Lamellen, die jeweils stirnseitig in einem gemeinschaftlichen Rahmen gelagert sind und sich gemeinsam betätigen lassen, so daß sie zwischen einer Öffnungsstellung und einer Schließstellung bewegbar sind, wobei sie sich in der Schließstellung überdecken. Die überdeckung muß, wenn sie zu einer Abdichtung führen soll, eine Berührungsüberdeckung sein, so daß beim Schließen sowie bei Windbelastungen der geschlossenen Jalousiefläche erhebliche Störgeräusche auftreten, die im Hinblick auf die Blechkonstruktion besonders belästigend sind. Außerdem kann aufgrund des Bewegungsspiels auch in der Schließstellung eine vollständige Abdichtung gegenüber dem Eindringen von Niederschlägen einerseits und gegenüber einem Wärmeverlust von innen nach außen andererseits nicht erzielt werden.

Um diese erwähnten Nachteile zu beheben, sieht die Erfindung vor, daß die Lamellen mit stirnseitig überragenden Blechabschnitten versehen sind, an denen eine gemeinsame Betätigungsstange angelenkt ist, und daß weiterhin die Lamellen im Stirnbereich um Achsen (21) verschwenkbar sind, die in eine gemeinschaftliche, mit dem Rahmen verbundene Lagerleiste eingesteckt sind. Die Betätigungsstange trägt nun einen sich in ihrer Längsrichtung erstreckenden, insbesondere aus Gummi bestehenden Dichtungsstab (10), der in der Schließstellung eine bevorzugt unter Spannung stehende Anlage an der Lagerleiste, an einem Schenkel (15) des winkelförmigen Profils der Betätigungsstange und an einer verkröpften Fläche (12) des stirnseitigen Lamellenbleches aufweist. Im Querschnitt kommt man hiermit zu einer Dreipunktlagerung für den Dichtungsstab (10), der aufgrund einer begrenzten Schrägstellung und insbesondere seiner elastischen Eigenschaften einen völlig dichten Abschluß im Randbereich der Lamellen sichert und aufgrund einer bestehenden Schhließsspannung das Lagerspiel auskompensiert.

## Beschreibung

Die Erfindung bezieht sich auf eine Lüftungsjalousie, deren Lamellen mittels ihrer Stirnseiten in einem gemeinschaftlichen Rahmen gelagert sind, und die zwischen ihrer öffnungsstellung und ihrer Schließstellung bewegbar sind.

Eine derartige Lüftungsjalousie ist nach der DE-PS 17 79 bekannt. Dabei werden die Lamellen durch gemeinschaftliche Betätigung aus ihrer öffnungsstellung in ihre Schließstellung überführt, in welcher sich ihre jeweils vorderen bzw. hinteren Randkanten berühren und derart überdecken, daß Niederschläge nicht in die Lüftungsöffnung eindringen können. Für die Betätigung findet auch ein Betätigungsorgan Verwendung, welches an allen, gelenkig gelagerten Lamellen angreift. Selbst wenn die Schließstellung erreicht ist, bestehen noch aufgrund unvermeidlichen Spiels begrenzte Bewegungsmöglichkeiten der Lamellen, die infolge der Berührung ihrer Randkanten Störgeräusche verursachen. Auch kann es noch im Ausmaß des genannten Bewegungsspiels dazu kommen, daß Niederschlagsnässe eindringen kann. Vor allem ist dies im Bereich der Stirnseiten der Lamellen zu befürchten.

Der Erfindung liegt die Aufgabe zugrunde, eine derartige Lüftungsjalousie so zu gestalten, daß ihre Schließstellung auch im Bereich ihrer Stirnseiten unter weitgehender Ausschaltung des Bewegungsspiels eine vollständige, möglichst noch durch einen Spannungszustand gesicherte Abdichtung gestattet.

Diese Aufgabe wird durch die Erfindung gelöst, wie sie in den Patentansprüchen gekennzeichnet ist.

Auf diese Weise kommt man zu einer Lüftungsjalousie, bei der die Stirnseiten durch einen Dichtungsstab, der zweckmäßig aus Gummi besteht, völlig dicht geschlossen sind. Der Dichtungsstab liegt nämlich, wie eine Querschnittsbetrachtung zeigt, jeweils an drei Stellen, nämlich an der Unterseite der Lagerleiste, an der Schulter des Blechabschnittes und an der Betätigungsstange fest an. Dank dieser Lagerung kann er geringfügige Lageabweichungen durch elastisches Nachgeben und durch begrenztes Verkanten hervorragend auskompensieren, so daß ein Spannungszustand, der auf die Betätigungsstange mittels einer Feder oder eines Gewichtszuges ausübbar ist, die Abdichtung der Lamellen auch dann gewährleistet, wenn sie bezüglich ihrer Lagerung ein gewisses Spiel aufweisen,und wenn Windlasten oder ähnliche Kräfte auf sie im geschlossenen Zustand einwirken.

Im Verlauf der Ausgestaltung der Erfindung wird die Betätigungsstange mit einem Winkelprofil ausgeführt. Man kann hierdurch nicht nur eine Versteifung in zwei zueinander senkrechten Richtungen herbeiführen, sondern vor allem auch für die Auflagerung des Dichtungsstabes einerseits und die Aufnahme von Gelenkbolzen andererseits getrennte Bereiche schaffen, so daß sich die beiden Teile nicht gegenseitig stören. Gleichwohl läßt sich der Dichtungsstab vor allem dann, wenn er aus Gummi besteht, mühelos auch mit den beiden Profilschenkeln des Winkelprofils in Verbindung bringen, so daß der Dichtungsstab besonders sicher abgestützt ist. Seine weiteren beiden Auflagerstellen lassen sich dadurch vergrößern, daß die Lagerleiste als U-Profil mit nach außen abgewink-elten Flanschen ausgeführt wird, so daß der Dichtungsstab an der unteren Schenkelfläche zur Auflage gelangt. Da er weiterhin an der Schulterfläche der Blechabschnitte anliegt, besteht für ihn in sämtlichen Berührungsbereichen eine flächige Belastung. Die hochstehende Schenkelfläche des Winkelprofils der Betätigungsstange kann eine zusätzliche Berührungsfläche bilden, wenn die Gelenkbolzen in Öffnungen bei diesen Schenkeln mit flach ausgeführten Bolzenköpfen gesteckt sind, welche auf der Seite des Dichtungsstabes flach anliegen, so daß das elastische Material des Dichtungsstabes von den Bolzenköpfen verdrängt werden kann. Die Bolzen durchsetzen weiterhin mit Gewindeabschnitten die Blechabschnitte, so daß dann auf die zur Innenseite der Lamellen hin vorstehenden Gewinde Sicherungsmuttern aufgeschraubt werden können. Somit bereitet auch die Montage der neuen Lüftungsjalousie keine Schwierigkeiten.

Zur weiteren Veranschaulichung der Erfindung wird auf die sich auf ein Ausführungsbeispiel beziehenden Zeichnungen Bezug genommen. Darin zeigen:
Figur 1 eine schematische Querschnittsdarstellung durch eine in einer vertikalen Wandöffnung angesetzte Lüftungsjalousie,
Figur 2 eine Schnittdarstellung entsprechend der Schnittlinie II/II der Figur 1 und
Figur 3 eine vergrößerte Darstellung im Stirnseitenbereich der Lamellen entsprechend den Merkmalen der Erfindung.

Die Figuren 1 und 2 veranschaulichen eine Lüftungsjalousie mit einer Vielzahl einzelner Lamellen, von denen jede eine gekrümmte Oberseite 2 und eine geradeUnterseite 3 aufweist. Die Stirnseiten 5 sind mit Blechen verschlossen, deren verkröpfte Abschnitte 6 die Gelenke für eine gemeinschaftliche Betätigungsstange 7 tragen. Jede Lamelle ist weiterhin um die Achse 21 schwenkbar, die in die Lagerleiste 22 eingesteckt ist. Dabei lassen sich die Lamellen in Richtung des Schwenkpfeils 23 aus ihrer in Figur 1 dargestellten öffnungsstellung in ihre Schließstellung bewegen. Bei dieser Bewegung stellen sich die Unterseiten 3 der Lamellen in eine vertikale Richtung, während die Betätigungsstange 7 aus ihrer in Figur 1 dargestellten Lage eine Verschiebung nach links erfährt. Diese Verschiebung kann mit Vorteil unter Spannung erfolgen.

Wie Figur 3 erkennen läßt, kommt es indes bei der unter Spannung stattfindenden Verschiebung nicht zu einer unmittelbaren Berührung zwischen der Betätigungsstange 7 und der unteren Schenkelfläche 11 der auf die Innenseite 9 des Rahmens mit den Befestigungsflanschen 16 und 17 aufgesetzten Lagerleiste 22 und der von den Verkröpfungskanten 1 und 4 begrenzten Schulterfläche 12 und des Blechabschnittes 8. Hierfür ist maßgeblich, daß zwischen der Betätigungsstange und den vorerwähnten beiden Flächen der in Figur 3 erkennbare Dichtungsstab 10 angeordnet ist. Letzterer liegt in diesem Schließzustand der Jalousie nicht nur an den Flächen 11 und 12, sondern vor allem auch am horizontalen Schenkel 15 des winkelförmigen Profils der Betätigungsstange 7 an. Seitlich ist der Dichtungsstab 10 noch zusätzlich dadurch gesichert, daß eine Verbindung mit dem hochstehenden Profilschenkel 13 der Betätigungsstange 7 besteht. Damit diese von der gelenkigen Verbindung zwischen der Betätigungsstange 7 und den Blechen 8 nicht beeinträchtigt wird, sind die Gelenkbolzen 14 mit sehr flachen Köpfen 18 versehen, die, wie Figur 3 erkennen läßt, leicht von einem aus Gummi bestehenden Dichtungsstab überdeckbar sind. Zur Sicherung der Gelenkverbindung findet eine von außen aufsetzbare Sicherungsmutter 19 Verwendung.

## Patentansprüche

1. Lüftungsjalousie, deren Lamellen mittels ihrer Stirnseiten (5) in einem gemeinschaftlichen Rahmen gelagert sind, und die gemeinsamit zwischen ihrer öffnungsstellung und ihrer Schließstellung bewegbar sind, dadurch gekennzeichnet, daß die Stirnseiten (5) mit die Lamellen (2, 3) überragenden Blechen versehen sind, die zu ihrer Mitte hin mittels paralleler, gerader Kanten (1, 4) verkröpfte Abschnitte (8) aufweisen, während für die Bleche im Lamellenbereich die Rahmeninnenseite (9) eine parallel zur Rahmen- öffnungsebene verlaufende Lagerleiste (22) trägt, und eine Betätigungsstange für die Lamellen (7) einen sich über ihre Länge erstreckenden Dichtungsstab (10) trägt, der in der Schließstellung sowohl an der Unterseite der Lagerleiste (22) als auch an den von den Verkröpfungskanten (1, 4) begrenzten Schultern (12) der Blechabschnitte anliegt.

2. Lüftungsjalousie nach Anspruch 1, dadurch gekennzeichnet, daß die Betätigungsstange (7) mit einem Winkelprofil ausgeführt ist, dessen hochstehender Schenkel (13) Lager für Gelenkbolzen (14) der überragenden Blechabschnitte (8) trägt, während der horizontale Schenkel (15) den Dichtungsstab (10) abstützt.

3. Lüftungsjalousie nach den Ansprüchen 1 und 2, dadurch gekennzeichnet, daß die Betätigungsstange (7) mittels ihrer beiden Profilschenkel (13, 15) in Verbindung mit dem Dichtungsstab (10) steht.

4. Lüftungsjalousie nach den Ansprüchen 1 bis 3, dadurch gekennzeichnet, daß die Lagerleiste (22) als U-Profil mit nach außen abgewinkelten Befestigungsflanschen (16, 17) ausgeführt ist, und daß der Dichtungsstab (10) an der unteren Schenkelfläche (11) anliegt.

5. Lüftungsjalousie nach den Ansprüchen 2 bis 4, dadurch gekennzeichnet, daß die Gelenkbolzen (14) in öffnungen der hochstehenden Schenkel (13) des Winkelprofils der Betätigungsstange (7) eingesteckt sind, wobei ihre flach ausgeführten Bolzenköpfe (18) auf der Seite des Dichtungsstabes (10) anliegen, während Gewindeabschnitte der Bolzen (14) die Blechabschnitte (8) durchsetzen, auf die von der Innenseite der Lamellen her Sicherungsmuttern (19) aufgeschraubt sind.

6. Lüftungsjalousie nach den Ansprüchen 1 bis 5, dadurch gekennzeichnet, daß die Betätigungsstange in ihrer Schließstellung unter Spannung gehalten ist.

7. Lüftungsjalousie nach Anspruch 6, dadurch gekennzeichnet, daß die Schließspannung der Betätigungsstange (7) durch die Elastizität eines aus Gummi oder dergleichen bestehenden Dichtungsstabes erzeugt ist, während die Betätigungsstange sich in ihrer Schließstellung an einer festen Verriegelung abstützt.
